# EUROPÄISCHE PATENTSCHRIFT

(11) **EP 0 237 854 B1**
(45) Veröffentlichungstag und Bekanntmachung des Hinweises auf die Patenterteilung: **25.09.1991**
(21) Anmeldenummer: 87102850.2
(22) Anmeldetag: 27.02.1987
(51) Int. Cl.: B24B 23/03

(54) **Exzenterschleifer mit einer Vorrichtung zum Verändern der Schleifbewegung**
Eccentric sander equipped with a device for modifying the sanding movement
Ponceuse à excentrique munie d'un dispositif de variation du mouvement de ponçage

(30) Priorität: 20.03.1986 DE 3609441
(43) Veröffentlichungstag der Anmeldung: 23.09.1987
(73) Patentinhaber: ROBERT BOSCH GMBH, 70442 Stuttgart (DE)
(72) Erfinder: Berger, Günther, D-7311 Notzingen (DE); Dörr, Dieter, D-7024 Filderstadt 4 (DE); Schaal, Günter, Dipl.-Ing. (FH), D-7000 Stuttgart 80 (DE); Weinmann, Fred, D-7024 Filderstadt 4 (DE)

(56) Entgegenhaltungen:
- FR-A- 2 529 497
- US-A- 2 794 303
- US-A- 3 482 362
- PATENT ABSTRACTS OF JAPAN, Band 5, Nr. 22 (M-54)[694], 10. Februar 1981; & JP-A-55 150 964 (KINICHI TAKEUCHI) 25-11-1980
- PATENT ABSTRACTS OF JAPAN, Band 5, Nr. 80 (M-70)[752], 26. Mai 1981; & JP-A-56 27 773 (URIU SEISAKU K.K.) 18-03-1981
- PATENT ABSTRACTS OF JAPAN, Band 9, Nr. 297 (M-432)[2020], 25. November 1985; & JP-A-60 135 171 (KONPAKUTO TSUURU K.K.) 18-07-1985

## Beschreibung

### Stand der Technik

Die Erfindung geht aus von einem Exzenterschleifer nach der Gattung des Hauptanspruchs. Ein solcher Exzenterschleifer ist auf dem Markt erhältlich und druckschriftlich veröffentlicht in "Fachberichte für Metallbearbeitung" am 3.4. 1983 unter dem Titel "Rotex, die neue Dimension des Schleifens". Trotz der hiermit gegebenen Vorteile ist eine optimale Anpassung eines solchen Exzenterschleifers an die Erfordernisse der Praxis noch nicht möglich. Einmal ist der Sprung zwischen echtem Grobschliff und Feinschliff zu groß. Zur Beseitigung dieses Mangels liegt zwar nahe, eine weitere Getriebestufe mit veränderten Durchmessern der Reib- oder Zahnräder vorzusehen, dies ist aber in der bekannten Weise nur mit einer erheblichen Vergrößerung des Getriebeteils des Exzenterschleifers denkbar. Zum anderen bringt das Schalten von einer Antriebsart zur anderen einen relativ großen Aufwand an Stellmitteln mit sich. Diese müssen für den Baustellenbetrieb robust und damit entsprechend groß ausgelegt werden und bleiben dennoch störanfällig. Bei der Verwendung von Zahnkränzen können deren Zähne bei unvorsichtigem Umgang beim Umschalten beschädigt werden.

### Vorteile der Erfindung

Der erfindungsgemäße Exzenterschleifer mit den kennzeichnenden Merkmalen des Hauptanspruchs hat demgegenüber den Vorteil optimaler Schleifleistung bei einfachstem, raumsparendem Aufbau. Durch die leicht lösbare Verbindung eines der erzwungenen Abrollbewegung des Schleiftellers dienenden Reib- oder Zahnringes mit dem Gehäuse des Exzenterschleifers ist ohne zusätzliche Stellmittel ein Umstellen von reinem Exzenterantrieb auf Antrieb des Schleiftellers mit einer erzwungenen Abrollbewegung möglich. Bei eingesetztem Reib- oder Zahnring kommt dieser mit dem Reib- oder Zahnring am Schleifteller in Wirkverbindung und erzwingt eine Abrollbewegung aus der sich ein zykloidisches Schleifbild ergibt. Entfernt man den Reib- oder Zahnring, so ergibt sich ein reiner Exzenterantrieb. Zum Umstellen braucht lediglich der Schleifteller abgenommen und der Reib- oder Zahnring eingesetzt oder entfernt zu werden. Stellelemente sind überflüssig. Dadurch daß die gehäusefeste Aufnahme diesen Reib- oder Zahnring an seinen beiden Stirnrändern aufnehmen kann, sind sowohl der reine Exzenterantrieb des Schleiftellers ohne eingesetzten Reib- oder Zahnring als auch der Schleiftellerantrieb mit erzwungener Abrollbewegung mit zwei verschiedenen Schleifbewegungen möglich, weil man den Reib- oder Zahnring durch Wenden um 180° in zwei verschiedenen Stellungen einsetzen kann. Durch die in den Unteransprüchen aufgeführten Maßnahmen sind vorteilhafte Weiterbildungen und Verbesserungen des im Hauptanspruch angegebenen Exzenterschleifers möglich.

### Zeichnung

Ein Ausführungsbeispiel des Erfindungsgegenstandes ist in der Zeichnung dargestellt und in der nachfolgenden Beschreibung näher erläutert. Es zeigen Figur 1 einen Schnitt durch einen erfindungsgemäß ausgestatteten Exzenterschleifer im Getriebe- und Schleiftellerbereich, mit auf einem gehäusefesten Außenzahnkranz abrollendem Innenzahnkranz am Schleifteller und Figur 2 einen Schnitt wie Figur 1, mit auf einem gehäusefesten Innenzahnkranz abrollendem Außenzahnkranz am Schleifteller.

### Beschreibung des Ausführungsbeispiels

Im Ausführungsbeispiel hat ein Exzenterschleifer 1 ein Gehäuse 2, das eine Glocke 3 bildet. Im Gehäuse 2 ist ein Motor untergebracht, von dem lediglich die Antriebswelle 4 gezeigt ist. Diese Antriebswelle 4 ragt im das Innere der Glocke 3 und trägt ein Zwischenstück 5. Das Zwischenstück 5 ist als Kurbel ausgebildet und hat eine exzentrisch zur Antriebswelle 4 gelegene, zylindrische Ausnehmung 6. Die Exzentrizität, d.h., der Abstand zwischen der Achse der Antriebswelle 4 und der mittenachse der Ausnehmung 6 ist mit x bezeichnet. In die zylindrische Ausnehmung 6 sind zwei Kugellager eingesetzt, die einen Tragzapfen 8 für einen Schleifteller 9 aufnehmen. Ein topfförmiges Drehteil 10, eine Federscheibe 11 und eine in eine Gewindebohrung 12 im Tragzapfen 8 eingeschraubte Schraube 13 dienen dem Festlegen des Schleiftellers 9 auf dem Tragzapfen 8. Auf die äußere Stirnfläche des Schleiftellers 9 ist ein weichelastischer Belag 14 aufgeklebt, der der Aufnahme des eigentlichen Schleifblattes 15 dient. An seiner inneren Stirnfläche trägt der Schleifteller 9 einen Doppelzahnkranz 16, der konzentrisch zur Längsachse des Tragzapfens 8 und damit exzentrisch zur Antriebswelle 4 ausgerichtet ist. Der Doppelzahnkranz 16 hat einen Innenzahnkranz 17 und einen Außenzahnkranz 18. Ein Zahnring 19 ist zum Zusammenwirken mit dem Doppelzahnkranz 16 bestimmt und hierzu mit einem Außenzahnkranz 20 und einem Innenzahnkranz 21 versehen. Er ist mittels einer gehäusefesten Aufnahme 22 leicht lösbar mit dem Gehäuse 2 verbindbar. Die Aufnahme 22 ist eine in einen gehäusefesten Ring 23 eingeformte ringförmige Ausnehmung. Die Aufnahme 22 besitzt einen Innenzahnkranz 24 und einen Außenzahnkranz 25. Sie passen zum Außenzahnkranz 20 bzw. zum Innenzahnkranz 21 des Zahnrings 19. Federnde Ränder 26 und 27 sind zur Rasthalterung des Zahnrings 19 bestimmt, wenn dieser mit einem seiner Zahnkränze 20 bzw. 21 in den entsprechenden Zahnkranz 24 bzw. 25 der Aufnahme 22 eingesetzt ist. Um die Aufnahme 22 noch besser auffedernd zu gestalten, ist in den gehäusefesten Ring 23 zusätzlich ein ringförmiger Schlitz 28 eingebracht. Der gehäusefeste Ring 23 besteht vorzugsweise aus einem elatischen Material mit einem relativ hohen Reibwert und ist an Lappen 29 angelegt, die aus der Glocke 3 ausgeschert sind. Dabei kann der gehäusefeste Ring 23 in die Glocke 3 eingepreßt oder eingeklebt sein. Wenn die Zahnkränze 24 und 25 mit Zahnlücken versehen sind, beispielsweise jeweils nur jeder zweite Zahn ausgebildet ist, wird die Aufnahme 22 für den Zahnring 19 unempfindlicher gegen Staub. Das Entfernen des Zahnringes 19 und das Wiedereinsetzen wird hierdurch erleichtert. Wenn der Zahnring 19 aus der Aufnahme 22 entfernt ist, erfolgt der Antrieb des Schleiftellers 9 nicht zwangsläufig für eine bestimmte Schleifbewegung sondern allein über das Zwischenstück 5 mit seiner exzentrischen Ausnehmung 6. Die Lagerung des Tragzapfens 8 in Kugellagern 7 in dieser Ausnehmung 6 zeigt, daß der Schleifteller 9 um die Achse des Tragzapfens 8 frei drehbar ist. Er führt deshalb beim Schleifen eine Bewegung aus, die einer Zykloide mit überlagerter Drehbewegung folgt, wobei die Überlagerung der Drehbewegung abhängig ist vom Andruck beim Schleifen. Der Weg jedes einzelnen Schleifkorns pro Exzenterumdrehung ist sehr klein, woraus sich ein sehr feines Schliffbild ergibt. Entsprechend gering ist der Abtrag. Diese Schleifbewegung ist besonders gut geeignet zum Schleifen allmählicher Übergänge. Setzt man den Zahnring 19 in der in Figur 1 dargestellten Weise in die Aufnahme 22 ein und den Schleifteller 9 entsprechend wieder auf, so bringt man dabei den Außenzahnkranz 20 des Zahnringes 19 in Eingriff mit dem Innenzahnkranz 17 des Doppelzahnkranzes 16. Da beim Schleifen der Zahnring 19 feststeht, rollt der Innenzahnkranz 17 auf dem Außenzahnkranz 20 ab. Jedes Schleifkorn des auf dem Schleifteller 9 befestigten Schleifblattes 15 beschreibt beim Schleifen mit dieser Einstellung eine Perizykloide, bei der die Drehbewegung mit der Drehrichtung des Exzenters übereinstimmt. Dadurch ist der Weg der Schleifkörner pro Umdrehung des Exzenters am größten. Diese Schleifbewegung bewirkt den größten Abtrag und eignet sich deshalb gut zum Grobschleifen, aber nicht zum Schleifen feiner Übergänge. Entnimmt man der Aufnahme 22 nach Abnehmen des Schleiftellers 9 den Zahnring 19, wendet diesen um 180° und setzt ihn wieder ein in die Aufnahme 22, so kommt nach Aufsetzen des Schleiftellers 9 der Außenzahnkranz 18 des Doppelzahnkranzes 16 in Eingriff mit dem Innenzahnkranz 21. Da beim Schleifen der Innenzahnkranz 21 feststeht, rollt der Außenzahnkranz 18 auf ihm ab und bestimmt so die Schleifbewegung des Schleiftellers 9. Jedes Schleifkorn auf dem Schleifblatt 15 beschreibt eine verlängerte Hypozkloide, wobei es sich gegen die Drehrichtung des Exzenters bewegt. Dies ergibt einen größeren Abtrag als beim zuerst beschriebenen Schleifen ohne erzwungene Abrollbewegung aber einen geringeren Abtrag als bei der vorstehend beschriebenen Schleifbewegung. Entsprechend feiner ist auch das Schliffbild. Mit dieser Einstellung können Übergänge noch gut geschliffen werden. Für einen Feinschliff ist es aber zweckmäßig, die Getriebeverbindung zwischen dem Doppelzahnkranz 16 und dem Zahnring 19 durch Entnehmen des Zahnringes 19 zu lösen.

Mit 30 ist ein Anschlußstutzen bezeichnet, mit dem innerhalb der Glocke (3) angeordnete Absaugwege (31) an eine Staubabsaugvorrichtung angeschlossen werden können.

## Patentansprüche

1. Exzenterschleifer (1) mit einer Vorrichtung zum Wechseln der Schleifbewegung von reinem Exzenterantrieb seines Schleiftellers (9) auf eine Exzenterbewegung mit erzwungener Abrollbewegung des Schleiftellers (9), die erreichbar wird, indem ein mit dem Schleifteller (9) exzentrisch und drehbar auf einer Antriebswelle (4) gelagerten Reib- oder Zahnkranz (17 oder 18) an einem Reib- oder Zahnkranz (20 oder 21), der konzentrisch zu dieser Antriebswelle am Gehäuse angebracht ist, abrollt, dadurch gekennzeichnet, daß der Schleifteller (9) mindestens den Reib- oder Zahnkranz (17, 18) drehfest trägt, dem mindestens ein weiterer Reib- oder Zahnkranz (20, 21) zugeordnet ist, den ein Reib- oder Zahnring (19) trägt, der ganz entnehmbar oder um 180° wendbar mittels einer gehäusefeste Aufnahme (22) leicht lösbar mit dem Gehäuse (2) verbindbar ist, wobei der Reib- oder Zahnring (19) im Bereich seiner beiden Stirnränder jeweils einen Reib- oder Zahnkranz (20 bzw. 21) hat, von denen entweder der eine (20) mit einem Reib- oder Zahnkranz (17) am Schleifteller (9) oder der andere (21) mit einem weiteren Reib- oder Zahkranz (18) am Schleifteller (9) in Eingriff bringbar ist, indem der Reib- oder Zahnring (19) einmal mit dem einen seiner Stirnränder und zum anderen, nach dem Wenden, mit dem anderen seiner Stirnränder in die gehäusefeste Aufnahme (22) einsetzbar ist.

2. Exzenterschleifer nach Anspruch 1, dadurch gekennzeichnet, daß die Aufnahme (22) eine ringförmige Ausnehmung in einem gehäußefesten Ring (23) mit einem Innenreib- oder Zahnkranz (24) und einem Außenreib- oder Zahnkranz (25), passend zu dem Innenreib- oder Zahnkranz (21) und dem Außenreib- oder Zahnkranz (20) des reib- oder Zahnringes (19) ist.

3. Exzenterschleifer nach Anspruch 2, dadurch gekennzeichnet, daß die Aufnahme (22) federnde Ränder (26, 27) hat.

4. Exzenterschleifer nach Anspruch 2, dadurch gekennzeichnet, daß die Aufnahme (22) reibungserhöhend belegte Begrenzungsflächen hat.

5. Exzenterschleifer nach Anspruch 2, dadurch gekennzeichnet, daß der gehäusefeste Ring (23) mit der Ausnehmung (22) aus einem Material mit hohem Reibwert hergestellt ist.

6. Exzenterschleifer nach Anspruch 1, dadurch gekennzeichnet, daß die Aufnahme (22) eine ringförmige Ausnehmung in einem gehäusfesten Ring (23) ist, die keilförmigen Querschnitt hat, wobei der Keilwinkel so gewählt ist, daß zwischen dem gehäusefesten Ring (22) und dem eingesetzten, passend geformten Reib- oder Zahnring (19) Selbsthemmung auftritt.

7. Exzenterschleifer nach Anspruch 1, dadurch gekennzeichnet, daß die Ausnehmung (22) segmentartig erweitert bzw. die Zahnkränze (24, 25) in ihr mit Zahnlücken versehen sind.

## Revendications

1. Ponceuse à excentrique (1) munie d'un dispositif de variation du mouvement de ponçage, en passant d'un simple entraînement à excentrique de son plateau de ponçage (9) à un mouvement excentrique avec mouvement de roulement forcé du plateau de ponçage (9), qui est susceptible d'être obtenu, et dans lequel une couronne (17 ou 18) à frottement ou à dents montée avec le plateau de ponçage (9) excentriquement et pouvant tourner sur un arbre d'entraînement (4), roule sur une couronne (20 ou 21) à frottement ou à dents, qui est montée sur le carter concentriquement par rapport à cet arbre d'entraînement, ponceuse à excentrique caractérisée en ce que le plateau de ponçage (9) porte solidairement en rotation au moins la couronne (17, 18) à frottement ou à dents, à laquelle est associée au moins une autre couronne (20, 21) à frottement ou à dents, que porte un anneau (19) à frottement ou à dents, qui, en pouvant s'enlever entièrement ou subir une rotation de 180°, est susceptible d'être relié de façon facilement détachable au carter (2) au moyen d'un logement (22) solidaire du carter, l'anneau (19) à frottement ou à dents comportant, dans la zone de chacun de ses deux bords frontaux, une couronne (20 ou 21) à frottement ou à dents, couronnes dont on peut mettre en prise soit l'une (20) avec une couronne (17) à frottement ou à dents montée sur le plateau de ponçage (9), soit l'autre (21) avec une autre couronne (18) à frottement ou à dents montée sur le plateau de ponçage (9), en prévoyant que l'anneau (19) à frottement ou à dents est susceptible d'être inséré dans le logement (22) solidaire du carter, d'une part par l'un de ses bords frontaux et d'autre part, après la rotation, par l'autre de ses bords frontaux.

2. Ponceuse à excentrique selon la revendication 1, caractérisée en ce que le logement (22) est un évidement de forme annulaire ménagé dans un anneau (23) solidaire du carter, pourvu d'une couronne intérieure (24) à frottement ou à dents et d'une couronne extérieure (25) à frottement ou à dents, s'adaptant à la couronne intérieure (21) à frottement ou à dents et à la couronne extérieure (20) à frottement ou à dents de l'anneau (19) à frottement ou à dents.

3. Ponceuse à excentrique selon la revendication 2, caractérisée en ce que le logement (22) comporte des bords élastiques (26, 27).

4. Ponceuse à excentrique selon la revendication 2, caractérisée en ce que le logement (22) comporte des surfaces de limitation revêtues de façon à accroître le frottement.

5. Ponceuse à excentrique selon la revendication 2, caractérisée en ce que l'anneau (23) solidaire du carter, comportant l'évidement (22), est réalisé en un matériau présentant un coefficient de frottement élevé.

6. Ponceuse à excentrique selon la revendication 1, caractérisée en ce que le logement (22) est un évidement de forme annulaire ménagé dans un anneau (23), solidaire du carter, présentant une section transversale en forme de coin, l'angle de coin étant prévu de telle manière, qu'entre l'anneau (23) solidaire du carter et l'anneau (19) à frottement ou à dents inséré, formé de façon adaptée, il se produise un blocage automatique.

7. Ponceuse à excentrique selon la revendication 1, caractérisée en ce que l'évidement (22) s'élargie en forme de segments, c'est-à-dire qu'aussi bien les couronnes dentées (24, 25) sont pourvues d'entredents.

## Claims

1. Eccentric grinder (1) having a device for changing the grinding movement from straightforward eccentric driving of its grinding disc (9) to an eccentric movement with enforced rolling movement of the grinding disc (9), which can be achieved by rolling of a friction or gear rim (17 or 18) which is mounted eccentrically to the grinding disc (9) and rotatably on a drive shaft (4) on a friction or gear rim (20 or 21) which is attached concentrically with respect to this drive shaft to the housing, characterised in that the grinding disc (9) bears at least the friction or gear rim (17, 18) in a rotationally fixed manner, assigned to which is at least one further friction or gear rim (20, 21), which is borne by a friction or gear ring (19), which can be fully removed or, able to be turned through 180°, can be connected easily releasibly to the housing (2) by means of a mount (22) fixed to the housing, the friction or gear ring (19) having in each case in the region of both its face edges a friction or gear rim (20 and 21, respectively), of which either the one rim (20) can be brought into engagement with a friction or gear rim (17) on the grinding disc (9) or the other rim (21) can be brought into engagement with a further friction or gear rim (18) on the grinding disc (9) by the friction or gear ring (19) being able to be fitted on the one hand with one of its face edges and on the other hand, after turning, with the other of its face edges into the mount (22) fixed to the housing.

2. Eccentric grinder according to Claim 1, characterised in that the mount (22) is an annular clearance in a ring (23) fixed to the housing, having an internal friction or gear rim (24) and an external friction or gear rim (25), matching the internal friction or gear rim (21) and the external friction or gear rim (20) of the friction or gear ring (19).

3. Eccentric grinder according to Claim 2, characterised in that the mount (22) has resilient edges (26, 27).

4. Eccentric grinder according to Claim 2, characterised in that the mount (22) has friction-enhancingly covered bounding surfaces.

5. Eccentric grinder according to Claim 2, characterised in that the ring (23) fixed to the housing and having the clearance (22) is produced from a material having a high friction coefficient.

6. Eccentric grinder according to Claim 1, characterised in that the mount (22) is an annular clearance in a ring (23) fixed to the housing, which clearance has a wedge-shaped cross-section, the wedge angle being chosen such that self-locking occurs between the ring (22) fixed to the housing and the fitted, matchingly shaped friction or gear ring (19).

7. Eccentric grinder according to Claim 1, characterised in that the clearance (22) is widened in a segment-like manner or the gear rims (24, 25) are provided with tooth gaps in it.
